# EUROPÄISCHE PATENTANMELDUNG

(11) **EP 1 378 927 A1**
(43) Veröffentlichungstag der Anmeldung: **07.01.2004**
(21) Anmeldenummer: 02014858.1
(22) Anmeldetag: 04.07.2002
(51) Int. Cl.: H01J 29/70

(54) **Farbbildröhre und Ablenksystem mit verbesserten Abbildungseigenschaften**

(71) Anmelder: Matsushita Display Devices (Germany) GmbH, 73730 Esslingen (DE)
(72) Erfinder: Ehrhardt, Andreas, Dr., 73207 Plochingen (DE)
(74) Vertreter: Grünecker, Kinkeldey, Stockmair & Schwanhäusser Anwaltssozietät

(57) **Zusammenfassung**

Die erfindung betrifft somit eine Farbbildröhre und ein Ablenksystem für eine Farbildröhre mit einem rechteckigen Leuchtschirm und einem In-Line-Elektronenstrahl-Erzeugungssystem. Ein In-Line-Elektronenstrahl-Erzeugungssystem erzeugt mehrere im wesentlichen in einer gemeinsamen Ebene verlaufende Elektronenstrahlen, die auf den Leuchtschirm gerichtet sind. Um eine Ost-West-Innenkissen-Verzeichnung zu korrigieren, werden auf der Farbbildröhre bzw. im Ablenksystem einer Farbbildröhre in einer ersten Ebene Konvergenzmagnete (8) und in einer zweiten, davon verschiedenen Ebene Geometriemagnete (10) angeordnet. Die Ebene der Konvergenz- und Geometriemagnete sind jeweils senkrecht zur Richtung der Elektronenstrahlen ausgerichtet. Die vorliegende Erfindung ermöglicht damit eine Farbbildröhre, bei der eine herkömmliche Ost-west-Innenkissenverzeichnung ohne eine Schaltung zur zusätzlichen Modulation des horizontalen Ablenkstroms korrigierbar und die trotz verbesserter Abbildungseigenschaften günstig herstellbar ist.

## Beschreibung

Die Erfindung betrifft allgemein eine Farbbildröhre und insbesondere Farbbildröhren, die eine verbesserte Ablenkeinheit für geringere Abbildungsfehler aufweisen.

Die Ablenkung von Elektronenstrahlen in einer Farbbildröhre erfolgt durch magnetische Felder, die von horizontalen und vertikalen Ablenkspulen einer trichterförmigen Ablenkeinheit erzeugt werden. Die Ablenkeinheit, die auf einer Farbbildröhre montiert ist, besteht im wesentlichen aus zwei Spulenpaaren und einem Ferrit-Kern. Ein erstes Spulenpaar erzeugt ein Magnetfeld, das die von Elektronenstrahl-Erzeugungssystemen erzeugten Elektronenstrahlen in horizontaler Richtung (X-Richtung) ablenkt, während das weitere Spulenpaar eine vertikale Ablenkung (Y-Richtung) bewirkt. Der Ferrit-Kern umschließt beide Spulenpaare und dient der Rückführung des magnetischen Flusses. Zusätzlich kann die Ablenkeinheit Konvergenzmagnete und weichmagnetische Feldformer aufweisen. Eine solche Ablenkeinheit erzeugt auf dem Bildschirm der Farbbildröhre ein selbstkonvergierendes Bild ohne Nord-Süd-Rasterverzeichnung.

Moderne Farbbildröhren enthalten Elektronenstrahlerzeugungssysteme in einer sogenannten In-Line-Anordnung, bei der die Elektronenstrahlerzeuguhgssysteme für die verschiedenen Farbkomponenten in einer Ebene angeordnet sind. Die Achsen der in solchen Systemen erzeugten Elektronenstrahlen verlaufen koplanar und konvergieren auf dem Bildschirm.

Die Farbbildröhre und das Ablenksystem der vorliegenden Erfindung betreffen eine Verbesserung der Ost-West-lnnenkissen-Geometrieverzeichnung. Im Allgemeinen wird eine solche Ost-West-Verzeichnung durch Modulation des horizontalen Ablenkstroms vermindert bzw. kompensiert. In Fig. 1 ist eine Ost-West-Innenkissen-Verzeichnung wiedergegeben, die nach einer herkömmlichen Modulation des horizontalen Ablenkstroms verbleibt. Mittels einer solchen Korrektur wird eine Ost-West-Verzeichnung der äußeren vertikalen Linien behoben. Es verbleibt jedoch ein Ost-West-Innenkissen der inneren vertikalen Linien.

Dieses verbleibende Ost-West-Innenkissen wird herkömmlicher Weise bei Bedarf mit Hilfe einer zusätzlichen Strommodulationsschaltung korrigiert, die in einen Ablenkschaltkreis integriert ist. Nachteilig an dieser herkömmlichen Lösung sind der hohe Mehraufwand und die zusätzlichen Kosten, die durch eine solche Schaltung erforderlich werden. In anderen Fällen wird auf eine solche zusätzliche Schaltung verzichtet und damit diese Ost-West-lnnenkissenverzeichnung in Kauf genommen.

Aufgabe der Erfindung ist es daher, eine Farbbildröhre und eine Ablenkeinheit für Farbbildröhren anzugeben, die in einfacher und kostengünstiger Weise eine Ost-West-Innenkissenverzeichnung beheben.

Diese Aufgabe wird mit den Merkmalen des Anspruchs 1 für eine Farbbildröhre und mit den Merkmalen des Anspruchs 18 für eine Ablenkeinheit gelöst.

Erfindungsgemäß werden außen an der Farbbildröhre bzw. der Ablenkeinheit in einer ersten Ebene senkrecht zur Richtung der Elektronenstrahlen Konvergenzmagnete angeordnet und in einer zweiten Ebene senkrecht zur Richtung der Elektronenstrahien, die sich von der ersten Ebene unterscheidet, werden Geometriemagnete angeordnet.

Gemäß einem Aspekt der Erfindung sind die Konvergenzmagnete und die Geometriemagnete in dem Ablenksystem einer Farbbildröhre angeordnet. Dadurch kann ein einfacher Aufbau und eine einfache Herstellung der erfindungsgemäßen Farbbildröhre erreicht werden.

Gemäß einer vorteilhaften Ausführungsform der Erfindung werden insgesamt vier Konvergenzmagnete und/oder Geometriemagnete symmetrisch in der ersten bzw. zweiten Ebene angeordnet. Auf diese Weise lässt sich in einfacher Weise eine Korrektur jedes Quadranten des auf dem Leuchtschirm wiederzugebenden Bildes erreichen.

Gemäß einer weiteren vorteilhaften Ausführungsform der Erfindung befindet sich die Ebene, in der die Geometriemagnete angeordnet sind, näher zum Leuchtschirm als die Ebene, in der die Konvergenzmagnete angeordnet sind. Dadurch lassen sich die Geometriemagnete in einfacher Weise am leuchtschirmseitigen Ende des trichterförmigen Ablenksystems befestigen, beispielsweise im Bereich der Spulen-Wickelköpfe.

Eine besonders vorteilhafte Beeinflussung des Feldes durch die Konvergenzmagnete wird dann erzielt, wenn diese näher zur vertikalen Achse der Farbbildröhre als zur horizontalen Achse angeordnet sind.

Weiterhin wird eine besonders vorteilhafte Korrektur durch die Geometriemagnete dann erzielt, wenn diese näher zur horizontalen Achse der Farbbildröhre als zur vertikalen Achse angeordnet sind.

Eine besonders gute Korrektur wird erreicht, wenn die Konvergenzmagnete in etwa in einem Winkel von 60° zur gemeinsamen Ebene, in der die Elektronenstrahlen verlaufen, angeordnet sind und die Geometriemagnete unter einem Winkel von in etwa 30° zu der gemeinsamen Ebene der Elektronenstrahlen. Auf diese Weise lässt sich mit geringem Aufwand eine besonders effiziente Korrektur der Geometrie-Verzeichnung erreichen.

Bevorzugte Ausgestaltungen der Erfindung sind in den Unteransprüchen angegeben.

Die Erfindung wird nun unter Bezugnahme auf die Zeichnung näher erlautert.
- Fig. 1: zeigt eine verbleibende Ost-West-lnnenkissenverzeichnung nach Korrektur einer Ost-West-Verzeichnung der äußeren vertikalen Linien.
- Fig. 2: zeigt schematisch den Aufbau einer Farbbildröhre.
- Fig. 3: zeigt eine schematische Ansicht der ersten Ebene eines erfindungsgemäßen Ablenksystems für eine Farbbildröhre mit den unter bestimmten Winkelpositionen angeordneten Konvergenzmagneten.
- Fig. 4: zeigt eine schematische Ansicht eines Leuchtschirms einer erfindungsgemäßen Farbbildröhre nach einer Korrektur der Ost-West-Innenkissen-Verzeichnung gemäß Fig. 1 mit einer zusätzlichen Korrektur durch Geometriemagnete.
- Fig. 5: zeigt eine schematische Darstellung eines Leuchtschirms einer erfindungsgemäßen Farbbildröhre mit einer erfindungsgemäß verminderten Ost-West-Innenkissenverzeichnung.
- Fig. 6: zeigt eine schematische Ansicht einer zweiten Ebene des erfindungsgemäßen Ablenksystems für eine Farbbildröhre mit den unter bestimmten Winkelpositionen angeordneten Geometriemagneten.
- Fig. 7: zeigt den Aufbau des erfindungsgemäßen Ablenksystems aus Fig. 3 in einer seitlichen Ansicht.

Fig. 2 gibt eine Schnittansicht einer Farbbild-Elektronenstrahlröhre 1 wieder. Die Farbbildröhre ist auf der Innenseite der Schirmfläche 2 mit einer Leuchtschicht versehen und weist ein im Hals der Farbbildröhre angeordnetes Elektronenstrahl-Erzeugungssystem 3 auf. Bei dem Elektronenstrahl-Erzeugungssystem 3 handelt es sich um ein In-Line-Elektronenstrahl-Erzeugungssystem. Unter einem In-Line-Elektronenstrahl-Erzeugungssystem versteht man ein Elektronenstrahl-Erzeugungssystem, das vorzugsweise drei in einer gemeinsamen Ebene 3a verlaufende Elektronenstrahlen erzeugt, die auf den Leuchtschirm 2 gerichtet sind.

Außen am Glaskörper der Farbbildröhre ist ein Ablenksystem montiert. Das Ablenksystem umfasst ein Horizontal-Ablenkspulenpaar 4, ein Vertikal-Ablenkspulenpaar 5, und einen beide Ablenkspulen 4, 5 umschließenden Ferrit-Kern 6. Ein solches Ablenksystem mit einem im wesentlichen trichterförmigen Aufbau bewirkt eine Ablenkung der vom Elektronenstrahl-Erzeugungssystem 3 erzeugten Elektronenstrahlen in X-Richtung und Y-Richtung. Die Ablenkeinheit umfasst zusätzlich Magnete und gegebenenfalls weichmagnetische Feldformer, so dass auf dem Leuchtschirm 2 ein selbstkonvergierendes Bild ohne Nord-Süd-Rasterverzeichnung entsteht.

Fig. 3 zeigt eine schematische Ansicht einer ersten Ebene des erfindungsgemäßen Ablenksystems in Richtung der Z-Achse der Farbbildröhre. Die vertikalen Ablenkspulen sind mit dem Bezugszeichen 5, die horizontalen Ablenkspulen mit dem Bezugszeichen 4 versehen. Zusätzlich sind in dieser Ansicht vier symmetrisch angeordnete Konvergenzmagnete 8 dargestellt. Vorzugsweise sind alle vier Konvergenzmagnete 8 in etwa in Richtung der Bildschirmecken angeordnet. Dabei befinden sich die Konvergenzmagnete 8 vorzugsweise näher an der vertikalen (Y-) als an der horizontalen (X-) Achse der Farbbildröhre.

Vorzugsweise sind alle vier Konvergenzmagnete 8 unter einem Winkel α von in etwa 60° zur In-Line-Ebene 3a angeordnet. Je nach Aufbau und Form der Farbbildröhre können die zusätzlichen Konvergenzmagnete 8 innerhalb eines Winkelbereichs von 45° bis 70° für den Winkel α positioniert werden, bevorzugt innerhalb eines Winkelbereichs zwischen 50° und 60°.

Durch diese Konvergenzmagnete 8 wird ein lokales Magnetfeld erzeugt, das aufgrund seines Ortes und seiner Dimensionierung und der in diesem Bereich besonderen relativen Positionierung der drei Elektronenstrahlen zueinander eine verschieden starke Ablenkung der Elektronenstrahlen bewirkt. . Als Folge davon erhält man auf der rechten Seite des Bildschirms in den Ecken hauptsächlich eine Verschiebung von rot und grün nach links relativ zu blau. Auf der linken Seite findet entsprechend eine Verschiebung von blau und grün nach rechts relativ zu rot statt. Außerdem findet eine Änderung der Geometrie der horizontalen und vertikalen Linien auf dem Bildschirm statt.
Eine solchermaßen durch die Konvergenzmagnete 8 bewirkte Konvergenz- und Geometrie-Änderung erlaubt den Einsatz zusätzlicher Geometriemagnete zur Korrektur dieser entstandenen Abbildungsfehler, was in Folge zu einer Verbesserung der Ost-West-Innenkissen-Verzeichnung führt. Dabei wird erfindungsgemäß die in Fig. 1 wiedergegebene Ost-West-Kissenverzeichnung der äußeren vertikalen Linien durch die Konvergenz- und Geometriemagnete bei unveränderter Modulation des horizontalen Ablenkstroms vergrößert . Die daraus resultierende Verzeichnung ist in Fig. 4 wiedergegeben. Die durchgezogenen Linien geben in Fig. 4 die Ost-West-Kissenverzeichnung an, die bei herkömmlicher Modulation des horizontalen Ablenkstroms (gemäß Fig. 1) und der zusätzlichen Verwendung von Geometriemagneten entsteht. Im Vergleich dazu sind die äußeren vertikalen Linien ohne die Verwendung der zusätzlichen Geometriemagnete (vgl. Fig. 1) gepunktet dargestellt.

Durch eine leichte Variation der Modulation des horizontalen Ablenkstroms lässt sich als Ergebnis eine Verbesserung der Ost-West-lnnenkissenverzeichnung erreichen. Das Resultat ist in Fig. 5 wiedergegeben. Im Vergleich zur Innenkissenverzeichnung der inneren vertikalen Linien in Fig. 1 wurde die Ost-West-lnnenkissenverzeichnung deutlich verbessert (durchgezogene Linien). Im Vergleich dazu ist die ursprüngliche Innenkissen-Verzeichnung der inneren vertikalen Linien gemäß Fig. 1 gepunktet dargestellt.

Die erfindungsgemäße Anordnung der zusätzlichen Geometriemagnete gemäß einer bevorzugten Ausführungsform ist in Fig. 6 dargestellt. Fig. 6 zeigt eine schematische Ansicht einer zweiten Ebene des erfindungsgemäßen Ablenksystems in Richtung der Z-Achse der Farbbildröhre. Die Horizontal-Wickelköpfe des Ablenksystems sind mit dem Bezugszeichen 11 bezeichnet, die Vertikal-Wickelköpfe mit dem Bezugszeichen 12. Zusätzlich sind in dieser Ansicht vier symmetrisch angeordnete Geometriemagnete 10 eingezeichnet. Vorzugsweise sind die Geometriemagnete 10 näher an der horizontalen Achse der Farbbildröhre als an der vertikalen Achse angeordnet. In einer bevorzugten Ausführungsform sind alle vier Geometriemagnete 10 unter einem Winkel β von in etwa 30° zur In-Line-Ebene 3a positioniert. Je nach Aufbau und Form der Farbbildröhre können die Geometriemagnete 10 innerhalb eines Winkelbereichs von 10° bis 45° für den Winkel β positioniert werden, bevorzugt innerhalb eines Winkelbereichs zwischen 20° und 40°.

Die Ebene, in der die Geometriemagnete 10 angeordnet sind, befindet sich vorzugsweise näher am Leuchtschirm als die Ebene, in der die Konvergenzmagnete 8 angeordnet sind.

Die erfindungsgemäße Positionierung der Konvergenzmagnete 8 bewirkt, dass die drei horizontal nebeneinander verlaufenden Elektronenstrahlen durch das von jeweils einem Konvergenzmagnet 8 erzeugte Magnetfeld unterschiedlich stark abgelenkt werden. Über die Polarität und Dimensionierung des Magnetfeldes lässt sich eine geeignete Verschiebung der Elektronenstrahlen zueinander für die Konvergenzkorrektur einstellen.

Bevorzugt werden die Konvergenzmagnete 8 in Z-Richtung der Farbbildröhre in einer mittleren Ebene bezogen auf das Ablenksystem montiert. Eine solche Anordnung ist in Fig. 7 wiedergegeben. Dabei werden die Korrekturmagnete 8 bevorzugt auf den Horizontalspuren 4 des aus Horizontalspuren 4 und Vertikalspuren 5 bestehenden Ablenksystems vorgesehen. Durch eine Verschiebung der Ebene der Konvergenzmagnete 8 in Z-Richtung der Farbbildröhre lässt sich der Einfluss der Magnetfelder 9 auf die Elektronenstrahlen variieren.

Vorzugsweise werden die zusätzlichen Geometriemagnete 10 im vorderen Bereich des Ablenksystems, beispielsweise im Bereich der großen Spulenwickelköpfe angeordnet.

Über die Position, Größe und Stärke der Konvergenz- und Geometriemagnete ist der Grad der Verbesserung der Ost-West-lnnenkissenverzeichnung in einem weiten Bereich beeinflussbar.

Die Erfindung betrifft somit eine Farbbildröhre und ein Ablenksystem für eine Farbbildröhre mit einem rechteckigen Leuchtschirm und einem In-Line-Elektronenstrahl-Erzeugungssystem. Ein In-Line-Elektronenstrahl-Erzeugungssystem erzeugt mehrere im wesentlichen in einer gemeinsamen Ebene verlaufende Elektronenstrahlen, die auf den Leuchtschirm gerichtet sind. Um eine Ost-West-lnnenkissen-Verzeichnung zu korrigieren, werden auf der Farbbildröhre bzw. im Ablenksystem einer Farbbildröhre in einer ersten Ebene Konvergenzmagnete und in einer zweiten, davon verschiedenen Ebene Geometriemagnete angeordnet. Die Ebenen der Konvergenzund Geometriemagnete sind jeweils senkrecht zur Richtung der Elektronenstrahlen ausgerichtet.

Die vorliegende Erfindung ermöglicht damit eine Farbbildröhre, bei der eine herkömmliche Ost-West-lnnenkissenverzeichnung ohne eine Schaltung zur zusätzlichen Modulation des horizontalen Ablenkstroms korrigierbar und die trotz verbesserter Abbildungseigenschaften günstig herstellbar ist.

## Patentansprüche

1. Farbbildröhre mit einem rechteckigen Leuchtschirm (14) und einem Inline-Elektronenstrahlerzeugungssystem (13) zur Erzeugung von mehreren im wesentlichen in einer gemeinsamen Ebene (3a) verlaufenden Elektronenstrahlen, die auf den Leuchtschirm (14) gerichtet sind,
**gekennzeichnet durch**
außen an der Farbbildröhre montierte Konvergenzmagnete (8) und Geometriemagnete (10), wobei die Konvergenzmagnete (8) im wesentlichen in einer ersten Ebene senkrecht zur Richtung der Elektronenstrahlen angeordnet sind und die Geometriemagnete (8) im wesentlichen in einer zweiten, von der ersten verschiedenen Ebene senkrecht zur Richtung der Elektronenstrahlen angeordnet sind.

2. Farbbildröhre nach Anspruch 1, **dadurch gekennzeichnet, dass** die Konvergenzmagnete (8) im Bereich eines außen an der Farbbildröhre zur Ablenkung der Elektronenstrahlen montierten Ablenksystems (4, 5) angeordnet sind.

3. Farbbildröhre nach Anspruch 2, **dadurch gekennzeichnet, dass** das Ablenksystem eine Horizontalspule (4) und eine Vertikalspule (5) umfasst und die Konvergenzmagnete (8) auf der Horizontalspule (4) montiert sind.

4. Farbbildröhre nach einem der Ansprüche 1 bis 3, **dadurch gekennzeichnet, dass** das in der ersten Ebene insgesamt vier Konvergenzmagnete (8) symmetrisch angeordnet sind.

5. Farbbildröhre nach einem der Ansprüche 1 bis 4, **dadurch gekennzeichnet, dass** das in der zweiten Ebene insgesamt vier Geometriemagnete (10) symmetrisch angeordnet sind.

6. Fabbildröhre nach einem der Ansprüche 1 bis 5, **dadurch gekennzeichnet, dass** die zweite Ebene bezogen auf die Position der ersten Ebene näher zum Leuchtschirm (14) angeordnet ist.

7. Fabbildröhre nach einem der Ansprüche 1 bis 6, **dadurch gekennzeichnet, dass** sich die zweite Ebene in dem Bereich des Ablenksystems befindet, der näher zum Leuchtschirm (14) angeordnet ist.

8. Fabbildröhre nach Anspruch 7, **dadurch gekennzeichnet, dass** die zweite Ebene im Bereich der großen Spulen-Wickelköpfe (11,12) des Ablenksystems angeordnet ist.

9. Fabbildröhre nach einem der Ansprüche 1 bis 8, **dadurch gekennzeichnet, dass** die erste Ebene in einer mittleren Position in Z-Richtung bezogen auf die Horizontalspule (4) des Ablenksystems angeordnet ist.

10. Fabbildröhre nach einem der Ansprüche 1 bis 9, **dadurch gekennzeichnet, dass** die Konvergenzmagnete (8) in der ersten Ebene jeweils näher zur vertikalen Achse der Farbbildröhre als zur horizontalen Achse angeordnet sind.

11. Fabbildröhre nach Anspruch 10, **dadurch gekennzeichnet, dass** die Konvergenzmagnete (8) in der ersten Ebene jeweils unter einem Winkel (α) zwischen 45° und 80° zur gemeinsamen Ebene (3a), in der die Elektronenstrahlen verlaufen, angeordnet sind.

12. Fabbildröhre nach Anspruch 11, **dadurch gekennzeichnet, dass** die Konvergenzmagnete (8) in der ersten Ebene jeweils unter einem Winkel (α) zwischen 50° und 70° zur gemeinsamen Ebene (3a), in der die Elektronenstrahlen verlaufen, angeordnet sind.

13. Farbbildröhre nach Anspruch 12, **dadurch gekennzeichnet, dass** die Konvergenzmagnete (8) in der ersten Ebene jeweils unter einem Winkel (α) von in etwa 60° zur gemeinsamen Ebene (3a), in der die Elektronenstrahlen verlaufen, angeordnet sind.

14. Fabbildröhre nach einem der Ansprüche 1 bis 13, **dadurch gekennzeichnet, dass** die Geometriemagnete (10) in der zweiten Ebene jeweils näher zur horizontalen Achse der Farbbildröhre als zur vertikalen Achse angeordnet sind.

15. Fabbildröhre nach Anspruch 14, **dadurch gekennzeichnet, dass** die Geometriemagnete (10) in der zweiten Ebene jeweils unter einem Winkel (β) zwischen 10° und 45° zur gemeinsamen Ebene (3a), in der die Elektronenstrahlen verlaufen, angeordnet sind.

16. Fabbildröhre nach Anspruch 15, **dadurch gekennzeichnet, dass** die Geometriemagnete (10) in der zweiten Ebene jeweils unter einem Winkel (β) zwischen 20° und 40° zur gemeinsamen Ebene (3a), in der die Elektronenstrahlen verlaufen, angeordnet sind.

17. Fabbildröhre nach Anspruch 16, **dadurch gekennzeichnet, dass** die Geometriemagnete (10) in der zweiten Ebene jeweils unter einem Winkel (β) von in etwa 30° zur gemeinsamen Ebene (3a), in der die Elektronenstrahlen verlaufen, angeordnet sind.

18. Ablenkeinheit für eine Farbbildröhre (2) mit einem rechteckigen Leuchtschirm (14) und einem Inline-Elektronenstrahlerzeugungssystem (13) zur Erzeugung von mehreren im wesentlichen in einer gemeinsamen Ebene (3a) verlaufenden Elektronenstrahlen, die auf den Leuchtschirm (14) der Farbbildröhre (2) gerichtet sind,
**gekennzeichnet durch**
an der Ablenkeinheit montierte Konvergenzmagnete (8) und Geometriemagnete (10), wobei die Konvergenzmagnete (8) im wesentlichen in einer ersten Ebene senkrecht zur Richtung der Elektronenstrahlen angeordnet sind und die Geometriemagnete (8) im wesentlichen in einer zweiten, von der ersten verschiedenen Ebene senkrecht zur Richtung der Elektronenstrahlen angeordnet sind.

19. Ablenksystem nach Anspruch 18, **dadurch gekennzeichnet, dass** die zweite Ebene in dem Bereich des Ablenksystems (4,5) angeordnet ist, der sich näher am Leuchtschirm (14) befindet.

20. Ablenksystem nach Anspruch 18 oder 19, **dadurch gekennzeichnet, dass** die zweite Ebene im Bereich der Spulen-Wickelköpfe (11,12) des Ablenksystems angeordnet ist.

21. Ablenksystem nach einem der Ansprüche 18 bis 20, **dadurch gekennzeichnet, dass** die erste Ebene in einer mittleren Position in Z-Richtung bezogen auf die Horizontalspule (4) des Ablenksystems angeordnet ist.

22. Ablenksystem nach einem der Ansprüche 18 bis 21, **dadurch gekennzeichnet, dass** die Konvergenzmagnete (8) in der ersten Ebene jeweils näher zur vertikalen Achse der Farbbildröhre als zur horizontalen Achse angeordnet sind.

23. Ablenksystem nach einem der Ansprüche 18 bis 22, **dadurch gekennzeichnet, dass** die Geometriemagnete (10) in der zweiten Ebene jeweils näher zur horizontalen Åchse der Farbbildröhre als zur vertikalen Achse angeordnet sind.
